# EUROPÄISCHE PATENTSCHRIFT

(11) **EP 4 068 233 B1**
(45) Veröffentlichungstag und Bekanntmachung des Hinweises auf die Patenterteilung: **25.09.2024**
(21) Anmeldenummer: 22160380.6
(22) Anmeldetag: 07.03.2022
(51) Int. Cl.: G08B 21/02, G08B 21/18, F24C 7/08

(54) **ELEKTRISCHES HAUSHALTSGERÄT, SYSTEM UND VERFAHREN ZUR ERHÖHUNG EINER SICHERHEIT EINES ELEKTRISCHEN HAUSHALTSGERÄTS**
ELECTRIC HOUSEHOLD APPLIANCE, SYSTEM AND METHOD FOR INCREASING THE SAFETY OF AN ELECTRIC HOUSEHOLD APPLIANCE
APPAREIL ÉLECTROMÉNAGER, SYSTÈME ET PROCÉDÉ D'AUGMENTATION D'UNE SÉCURITÉ D'UN APPAREIL ÉLECTROMÉNAGER

(30) Priorität: 30.03.2021 DE 102021107941
(43) Veröffentlichungstag der Anmeldung: 05.10.2022
(73) Patentinhaber: Miele & Cie. KG, 33332 Gütersloh (DE)
(72) Erfinder: Carsten, Daniel, 33615 Bielefeld (DE)

(56) Entgegenhaltungen:
- EP-B1- 3 520 576
- DE-A1- 102011 010 906

## Beschreibung

Die Erfindung betrifft ein elektrisches Haushaltsgerät, ein System und ein Verfahren zur Erhöhung einer Sicherheit eines elektrischen Haushaltsgeräts. Insbesondere betrifft die Erfindung ein elektrisches Haushaltsgerät, das Einrichtungen aufweist, die seine Sicherheit erhöhen und ein System, bei dem diese Einrichtungen und das elektrische Haushaltsgerät jeweils strukturell getrennt voneinander angeordnet sein können.

Aus der DE 102011010906 A1 ist bekannt, die Annäherung oder das Entfernen eines Nutzers des Gerätes relativ zu dem Haushaltsgerät zu erkennen und beim Entfernen des Nutzers von dem Gerät die Beleuchtung abzuschalten oder in ihrer Leuchtintensität zu verändern.

Eine Gefahrenquelle im Haushalt sind elektrische Haushaltsgeräte wie zum Beispiel ein Herd in der Küche. Hier können sich, aufgrund einer mit seiner Aufmerksamkeit abgelenkten das Haushaltsgerät kochend nutzenden Person, Gerichte während der Zubereitung auf einem Kochfeld oder im Backofen des Herds zu potentiellen Brandquellen entwickeln, z.B. durch Fett-, Öl- und Kochgutbrände. Es besteht daher ein Bedarf, die Sicherheit insbesondere solcher elektrischer Haushaltsgeräte zu erhöhen.

Der Erfindung stellt sich somit das Problem, ein elektrisches Haushaltsgerät, ein System und ein Verfahren bereitzustellen, bei oder mit denen die Sicherheit des elektrischen Haushaltsgeräts erhöht ist oder diese gesteigert wird.

Erfindungsgemäß wird dieses Problem durch ein System mit den Merkmalen des Patentanspruchs 1 und ein Verfahren mit den Merkmalen des Patentanspruchs 6 gelöst. Vorteilhafte Ausgestaltungen und Weiterbildungen der Erfindung ergeben sich aus den nachfolgenden erläuterten Unteransprüchen.

Die mit der Erfindung erreichbaren Vorteile bestehen neben einer Erhöhung der Sicherheit des elektrischen Haushaltsgeräts darin, dass nicht allein eine An- und Abwesenheit der das Haushaltsgerät nutzenden Person in der Nähe des elektrischen Haushaltsgeräts sensiert wird, sondern darüber hinaus erkannt wird, ob sich diese Person mit einer so genannten Fluchtgeschwindigkeit bewegt. Dadurch lässt sich vorhersagen, ob die das Haushaltsgerät nutzenden Person nur kurz und bewusst die Nähe des elektrischen Haushaltsgeräts während seiner Benutzung verlässt, um dann üblicherweise nach kurzer Zeit zurückzukehren und nach dem elektrischen Haushaltsgerät zu schauen, oder sich aufgrund einer eingetretenen dringenden Situation beispielsweise in Form eines Notfalls für einen deutlich längeren Zeitraum entfernt, also in der Terminologie der vorliegenden Erfindung flüchtet.

Die alleinige Präsenzerkennung einer das Haushaltsgerät nutzenden Person lässt nicht eindeutig auf eine eintretende dringliche Ablenkungssituation schließen und führt daher häufig zu falsch-positiven Ergebnissen. Zudem kann sich die Person auch bewusst entscheiden, die Nähe des elektrischen Haushaltsgeräts zu verlassen und es aus der Ferne zu überwachen, z.B. in einer größeren Wohnküche oder aus einem anderen Raum über eine entsprechende App mit einem mobilen Endgerät.

Die Erfindung basiert auf der Grundidee, Bewegungsmuster einer Fluchtgeschwindigkeit bei der das Haushaltsgerät nutzenden Person zu erkennen, woraus abgeleitet wird, dass eine dringliche, somit also signifikant und vermutlich lang dauernde Ablenkung der sich in der Nähe des elektrischen Haushaltsgeräts befindenden, das Haushaltsgerät nutzenden Person eingetreten ist, die die Notabschaltung des elektrischen Haushaltsgeräts herbeiführt. Die Flucht aus der Nähe des elektrischen Haushaltsgeräts kann viele Ursachen haben: beispielsweise einen Unfall einer anderswo im Haushalt befindlichen weiteren Person, beispielsweise einem Kind, einem Haustier. Weitere Ursachen sind ein durch ein Sicherheitssystem ausgelöster Alarm im Gebäude, insbesondere in Form eines Rauch- undloder Feuermelders oder einer Einbruchsalarmanlage. Letztlich kann der die Flucht der das Haushaltsgerät nutzenden Person auslösende Notfall auch auf einem außerhalb des Gebäudes eintretenden Ereignisses beruhen.

Es findet ein Erkennen einer speziellen Ablenkungssituation statt, auf die seitens der das Haushaltsgerät nutzenden kochenden Person reagiert werden kann, während sich die das Haushaltsgerät nutzenden Person noch in der Nähe befindet. Die Norm IEC 60335-2-6 verbietet eine automatische ferngesteuerte Abschaltung von Haushaltsgeräten. Die Person könnte bei einer auf Präsenzerkennung beruhenden automatischen Fernabschaltung diese fest einplanen, um sich anderen Dingen zu widmen. Es wäre aber möglich, dass diese Funktion aus technischen Gründen ausfällt, so dass diese Fehlfunktion zu einer Brandentstehung führen kann.

Die Erfindung betrifft ein elektrisches Haushaltsgerät, aufweisend
- eine Bewegungsermittlungssensoreinrichtung, die ausgebildet ist, elektromagnetische Strahlung undloder Ultraschall auszusenden und Echosignale der elektromagnetischen Strahlung undloder des Ultraschalls zu empfangen, und
- eine Steuereinrichtung, die eingerichtet und ausgebildet ist, ein Bewegungsmuster einer sich in einem Raum, in dem das elektrische Haushaltsgerät positioniert ist, befindenden Person anhand der von der Person zurückgeworfenen Echosignale zu ermitteln, und eingerichtet und ausgebildet ist, das ermittelte Bewegungsmuster zu interpretieren, um festzustellen, ob eine Fluchtgeschwindigkeit der Person aus dem Raum heraus vorliegt; und bei Feststellung der Fluchtgeschwindigkeit das elektrische Haushaltsgerät automatisch vollständig abzuschalten oder automatisch teilweise abzuschalten, wobei eine Heizeinrichtung des Haushaltsgeräts abgeschaltet wird, und optional einen Alarm auszugeben.

Erfindungsgemäß wird die Sicherheit dadurch erhöht, dass die Ausgabe eines Alarms und/oder die Abschaltung noch in Anwesenheit der das Haushaltsgerät nutzenden Person erfolgt.

Anwesenheit heißt in diesem Zusammenhang, dass die kochende Person akustische undloder optisch vom Notabschalt-Alarm undloder der erfolgten Notabschaltung in Kenntnis gesetzt wird. Dadurch liegt kein Verstoß gegen die genannte Norm IEC 60335-2-6 vor. Die kochende Person hat durch das Wahrnehmen der eingeleiteten oder bereits vorgenommenen Abschaltung die Möglichkeit im Fall einer falsch-positiv ausgelösten Abschaltung zu intervenieren oder sich mit einem ruhigen Gewissen weiter fluchtartig zu entfernen, dass das Haushaltsgerät abgeschaltet wurde. Auf diese Weise wird gegenüber dem Stand der Technik die Sicherheit im Betrieb eines Haushaltsgerätes erhöht.

Diese zwei Einrichtungen in Form der Bewegungsermittlungssensoreinrichtung und der Steuereinrichtung lassen sich beispielsweise in das elektrische Haushaltsgerät integrieren und erhöhen damit seine Sicherheit. Bestimmte Ablenkungen, einer das Haushaltsgerät nutzenden Person, werden von dem elektrischen Haushaltsgerät selbst erkannt, um darauf noch in Anwesenheit der Person entsprechend zu reagieren.

In einer bevorzugten Ausführungsform ermittelt die Bewegungsermittlungssensoreinrichtung als Parameter eine Bewegungsgeschwindigkeit und eine Bewegungsrichtung der Person und/oder einen Abstand der Person zum elektrischen Haushaltsgerät und bezieht diese Parameter bei der Ermittlung des Bewegungsmusters durch die Steuereinrichtung der Person ein. Ein entsprechendes Chip- und Sensordesign lassen sich auf eine Detektion der Bewegungsmuster, insbesondere der Geschwindigkeit, auch bei Einbau des Bewegungsermittlungssensoreinrichtung hinter einer Gerätefront des elektrischen Haushaltsgeräts, in einem Raum wie einer Küche, in dem sich das elektrische Haushaltsgerät befindet, so realisieren, dass aus den gewonnenen Informationen wie Abstand, Winkel und Geschwindigkeit auf ein fluchtartiges Verlassen der das Haushaltsgerät nutzenden Person aus dem Raum geschlossen werden kann.

Bevorzugt ist die Bewegungsermittlungssensoreinrichtung eingerichtet, als elektromagnetische Wellen Radarwellen auszusenden und deren Echosignale zu empfangen. Die Radarwellen weisen einen Frequenzbereich auf, der im Bereich von 30 MHz bis zu 300 GHz, bevorzugter 1 GHz bis 300 GHz, bevorzugter 1 GHz bis 80 GHz liegt. Die Bewegungsermittlungssensoreinrichtung ist bevorzugt ein Radarsensor. Bevorzugt ist die Bewegungsermittlungssensoreinrichtung ein Radarsensor, der ausgebildet ist, Mikrowellen auszusenden. Alternativ kann die Bewegungsermittlungssensoreinrichtung auch ein Lidar-Sensor sein, der Laserstrahlen in einem für das menschliche Auge unsichtbaren Spektralbereich, beispielsweise im Infrarot-Spektralbereich, aussendet.

In einer bevorzugten Ausführungsform ist die Steuereinrichtung mit einem Analysemodul ausgebildet, das die Funktionalität künstlicher Intelligenz nutzt, um das ermittelte Bewegungsmuster zu interpretieren. Die Funktionalität künstlicher Intelligenz kann beispielsweise einen selbstlernenden Algorithmus wie einen Deep Learning Algorithmus aufweisen. Hier kann aus der Analyse von gewonnenen Sensordaten und Bewegungsmustern auch auf andere Situationen geschlossen werden, um eine genauere Unterscheidung zur Flucht gewährleisten zu können und falsch-positive Ergebnisse zu reduzieren oder im Wesentlichen zu vermeiden.

Ferner betrifft die Erfindung ein System, aufweisend
- eine Bewegungsermittlungssensoreinrichtung, die ausgebildet ist, elektromagnetische Strahlung und/oder Ultraschall auszusenden und Echosignale der elektromagnetischen Strahlung und/oder des Ultraschalls zu empfangen,
- ein elektrisches Haushaltsgerät, und
- eine Steuereinrichtung, die eingerichtet und ausgebildet ist, ein Bewegungsmuster einer sich in einem Raum, in dem das elektrische Haushaltsgerät positioniert ist, befindenden Person anhand der von der Person zurückgeworfenen Echosignale zu ermitteln, und eingerichtet und ausgebildet ist, das ermittelte Bewegungsmuster zu interpretieren, um festzustellen, ob eine Fluchtgeschwindigkeit der Person aus dem Raum heraus vorliegt; und bei Feststellung der Fluchtgeschwindigkeit das elektrische Haushaltsgerät automatisch vollständig abzuschalten oder automatisch teilweise abzuschalten, wobei eine Heizeinrichtung des Haushaltsgeräts abgeschaltet wird, und optional einen Alarm auszugeben.

Das System weist das elektrische Haushaltsgerät, die Bewegungsermittlungssensoreinrichtung und/oder die Steuereinrichtung räumlich getrennt voneinander auf. Zu dem elektrischen Haushaltsgerät vorangehend beschriebene Ausführungsformen gelten für das System entsprechend.

Weiterhin betrifft die Erfindung ein Verfahren zur Erhöhung einer Sicherheit eines elektrischen Haushaltsgeräts, aufweisend die Verfahrensschritte:
- Steuern, dass eine sich in dem Raum befindende Bewegungsermittlungssensoreinrichtung elektromagnetische Strahlung undloder Ultraschall aussendet, wenn das elektrische Gerät aktiviert ist;
- Empfangen von Echosignalen der elektromagnetischen Strahlung undloder des Ultraschalls;
- Erkennen eines Bewegungsmusters einer sich in dem Raum befindenden Person anhand der empfangenen Echosignale und Interpretieren des erkannten Bewegungsmusters, um festzustellen, ob eine Fluchtgeschwindigkeit der Person vorliegt; und
- wenn festgestellt wird, dass die Fluchtgeschwindigkeit vorliegt: automatisches vollständiges Abschalten des elektrischen Haushaltsgeräts oder teilweises

Abschalten des elektrischen Haushaltsgeräts, wobei eine Heizeinrichtung des Haushaltsgeräts abgeschaltet wird, und optional Ausgeben eines Alarms.

Bevorzugt wird das Erkennen und/oder das Interpretieren mit einem Algorithmus künstlicher Intelligenz verbessert. Beispielsweise ist der Algorithmus ein selbstlernender Algorithmus wie ein Deep Learning Algorithmus.

In einer bevorzugten Ausführungsform wird der Alarm akustisch ausgegeben und verdeutlicht, dass ein Countdown für eine vollständige oder teilweise automatische Abschaltung des Haushaltsgeräts in Gang gesetzt wurde. Die akustische Ausgabe informiert die sich fluchtartig vom elektrischen Haushaltsgerät entfernende Person auf einfache und effektive Weise, dass eine Fluchtsituation dieser Person erkannt wurde. Zum einen kann die Person, wenn es ein falsch-positives Feststellen einer Fluchtsituation vorliegt, entsprechend darauf reagieren. Zum anderen wird die Person, wenn sie tatsächlich flüchtet, darüber informiert, dass sich das elektrische Haushaltsgerät ganz oder teilweise abschaltet.

Unter der Formulierung "elektrisches Haushaltsgerät" ist insbesondere ein elektrisches Gerät zu verstehen, das üblicherweise im Haushalt benutzt wird wie beispielsweise eine Küchenmaschine, ein Staubsauger und ein Bügeleisen. Im Sinne der Erfindung kann das elektrische Haushaltsgerät privat oder gewerblich genutzt werden. Bevorzugt handelt es sich die dem elektrischen Haushaltsgerät um ein in der Küche verwendetes Gerät, d.h. ein

Küchengerät. Erfindungsgemäß weist das elektrische Haushaltsgerät in Form eines Küchengerätes eine Heizeinrichtung auf. Wenn ein automatisches teilweises Abschalten des elektrischen Haushaltsgeräts durchgeführt wird, wird seine Heizeinrichtung abgeschaltet Bevorzugt ist das elektrische Haushaltsgerät ein Herd, ein Kochfeld, ein Backofen, ein Pizzaofen, ein Dialoggarer und/oder ein Dampfgarer. Diese elektrischen Haushaltsgeräte sind aufgrund möglicher Brandgefahr Gefahrenquellen, nachdem die das Haushaltsgerät nutzende Person seine Nähe verlassen hat. Bevorzugt ist das elektrische Haushaltsgerät ein Herd oder ein Kochfeld. Hier können sich, durch Ablenkungen, zubereitete Gerichte auf dem Kochfeld zu möglichen Brandherden entwickeln, z.B. durch Fett-, Öl- und Kochgutbrände.

Bevorzugt ist der Alarm als ein akustisches Warnsignal ausgebildet und vermittelt, dass ein Countdown zur vollständigen oder teilweisen Abschaltung des elektrischen Haushaltsgerätes startet.

Die Abschaltung wird hier ausgelöst, während sich die das Haushaltsgerät nutzende Person noch im Raum befindet, so dass eine Abschaltung in ihrer Präsenz im Sinne einer noch möglichen, bewussten Wahrnehmungsmöglichkeit optischer und/oder akustischer Signale des Haushaltsgerätes stattfindet. Daher ist das Warnsignal für die das Haushaltsgerät nutzende Person eine weitere Sicherheitsfunktion, da es diese Person auf die teilweise oder ganze Abschaltung aufmerksam macht. Bei einer möglichen Fehlinterpretation kann die Person die eingeleitete Abschaltung wieder rückgängig machen und die Nähe des elektrischen Haushaltsgeräts andersartig verlassen, ohne die Abschaltung auszulösen. Der Countdown gibt der Person zum einen Zeit, auf die Abschaltung zu reagieren, und zum anderen die Information, dass das elektrische Haushaltgerät zeitnah in einen gesicherten Zustand übergeht, wenn die das Haushaltsgerät nutzende Person nichts Gegenteiliges unternimmt.

Ein Ausführungsbeispiel der Erfindung ist in den Zeichnungen rein schematisch dargestellt und wird nachfolgend näher beschrieben. Es zeigt schematisch und nicht maßstabsgerecht
Fig. 1 eine skizzenhafte Darstellung eines erfindungsgemäßen Systems; und
Fig. 2 ein Ablaufdiagramm eines erfindungsgemäßen Verfahrens.

Fig. 1 zeigt eine skizzenhafte Darstellung eines erfindungsgemäßen Systems. Das System weist ein elektrisches Haushaltsgerät 1 auf, das hier beispielhaft als Herd dargestellt ist. Ferner weist das System eine Bewegungsermittlungssensoreinrichtung 2 auf, die ausgebildet ist, elektromagnetische Strahlung undloder Ultraschall 4 auszusenden und Echosignale 5 der elektromagnetischen Strahlung und/oder des Ultraschalls 4 zu empfangen. Weiterhin weist das System eine Steuereinrichtung 3 auf, die eingerichtet und ausgebildet ist, ein Bewegungsmuster einer sich in einem Raum, in dem das elektrische Haushaltsgerät 1 positioniert ist, befindenden Person 6 anhand der von der Person 6 zurückgeworfenen Echosignale 5 zu ermitteln, und eingerichtet und ausgebildet ist, das ermittelte Bewegungsmuster zu interpretieren, um festzustellen, ob eine Fluchtgeschwindigkeit v der sich in Pfeilrichtung bewegenden Person 6 aus dem Raum heraus vorliegt; und bei Feststellung der Fluchtgeschwindigkeit v einen Alarm auszugeben undloder das elektrische Haushaltsgerät 1 ganz oder teilweise automatisch abzuschalten. Die Bewegungsermittlungssensoreinrichtung 2 und die Steuereinrichtung 3 sind in das Haushaltsgerät 1 integriert.

Fig. 2 zeigt ein Ablaufdiagramm eines erfindungsgemäßen Verfahrens. Das Verfahren wird von dem in Fig. 1 gezeigten System bzw. Haushaltsgerät 1 ausgeführt und dient zur Erhöhung einer Sicherheit des elektrischen Haushaltsgeräts 1. Das Verfahren weist folgende Verfahrensschritte auf: Zuerst wird ein Schritt 10 ausgeführt, der ein Steuern derart aufweist, dass die sich in dem Raum befindende Bewegungsermittlungssensoreinrichtung elektromagnetische Strahlung und/oder Ultraschall aussendet, wenn das elektrische Haushaltsgerät aktiviert ist. Gleichzeitig und/oder zeitversetzt wird ein Schritt 11 ausgeführt, der ein Empfangen der Echosignale der elektromagnetischen Strahlung und/oder des Ultraschalls aufweist. An den Schritt 11 schließt sich ein Schritt 12 an, der ein Erkennen eines Bewegungsmusters der sich in dem Raum befindenden Person anhand der empfangenen Echosignale und Interpretieren des erkannten Bewegungsmusters aufweist, um festzustellen, ob eine Fluchtgeschwindigkeit der Person vorliegt. An den Schritt 12 schließt sich ein Schritt 13 an, der ein Ausgeben eines Alarms und/oder automatisches vollständiges oder teilweises Abschalten des elektrischen Haushaltsgeräts aufweist, wenn festgestellt wird, dass die für das automatische vollständige oder teilweise Abschalten erforderliche Fluchtgeschwindigkeit vorliegt.

### Bezugszeichenliste

- v: Fluchtgeschwindigkeit
- 1: Haushaltsgerät
- 2: Bewegungsermittlungssensoreinrichtung
- 3: Steuereinrichtung
- 4: elektromagnetische Strahlung und/oder Ultraschall
- 5: Echosignal
- 6: Person

## Patentansprüche

1. System, aufweisend
- eine Bewegungsermittlungssensoreinrichtung (2), die ausgebildet ist, elektromagnetische Strahlung undloder Ultraschall (4) auszusenden und Echosignale (5) der elektromagnetischen Strahlung und/oder des Ultraschalls (4) zu empfangen,
- ein elektrisches Haushaltsgerät (1), und
- eine Steuereinrichtung (3), die eingerichtet und ausgebildet ist, ein Bewegungsmuster einer sich in einem Raum, in dem das elektrische Haushaltsgerät (1) positioniert ist, befindenden Person (6) anhand der von der Person (6) zurückgeworfenen Echosignale (5) zu ermitteln, und eingerichtet und ausgebildet ist, das ermittelte Bewegungsmuster zu interpretieren, um festzustellen, ob eine Fluchtgeschwindigkeit (v) der Person (6) aus dem Raum heraus vorliegt, und bei Feststellung der Fluchtgeschwindigkeit (v) das elektrische Haushaltsgerät (1)
- automatisch vollständig abzuschalten, oder
- automatisch teilweise abzuschalten, wobei eine Heizeinrichtung des Haushaltsgeräts (1) abgeschaltet wird, und optional einen Alarm auszugeben.

2. System gemäß Anspruch 1, wobei das elektrische Haushaltsgerät (1) die Bewegungsermittlungssensoreinrichtung (2) und die Steuereinrichtung (3) aufweist.

3. System gemäß Anspruch 1 oder 2, wobei die Bewegungsermittlungssensoreinrichtung (2) als Parameter eine Bewegungsgeschwindigkeit und eine Bewegungsrichtung der Person (6) und/oder einen Abstand der Person zum elektrischen Haushaltsgerät (1) ermittelt und diese Parameter bei der Ermittlung des Bewegungsmusters durch die Steuereinrichtung (3) der Person (6) einbezieht.

4. System gemäß einem der Ansprüche 1 bis 3, wobei die Bewegungsermittlungssensoreinrichtung (2) eingerichtet ist, als elektromagnetische Wellen (4) Radarwellen auszusenden und deren Echosignale (5) zu empfangen.

5. System gemäß einem der Ansprüche 1 bis 4, wobei die Steuereinrichtung (3) mit einem Analysemodul ausgebildet ist, das die Funktionalität künstlicher Intelligenz nutzt, um das ermittelte Bewegungsmuster zu interpretieren.

6. Verfahren zur Erhöhung einer Sicherheit eines elektrischen Haushaltsgeräts (1), aufweisend die Verfahrensschritte:
- Steuern, dass eine sich in dem Raum befindende Bewegungsermittlungssensoreinrichtung (2) elektromagnetische Strahlung undloder Ultraschall (4) aussendet, wenn das elektrische Haushaltsgerät (1) aktiviert ist;
- Empfangen von Echosignalen (5) der elektromagnetischen Strahlung und/oder des Ultraschalls (4);
- Erkennen eines Bewegungsmusters einer sich in dem Raum befindenden Person (6) anhand der empfangenen Echosignale (5) und Interpretieren des erkannten Bewegungsmusters, um festzustellen, ob eine Fluchtgeschwindigkeit (v) der Person (6) vorliegt; und
wenn festgestellt wird, dass die Fluchtgeschwindigkeit (v) vorliegt:
- automatisches vollständiges Abschalten des elektrischen Haushaltsgeräts (1), oder
- automatisches teilweises Abschalten des elektrischen Haushaltsgeräts (1), wobei eine Heizeinrichtung des Haushaltsgeräts (1) abgeschaltet wird,
und optional Ausgeben eines Alarms.

7. Verfahren nach Anspruch 6, **dadurch gekennzeichnet, dass** das Erkennen und/oder das Interpretieren mit einem Algorithmus künstlicher Intelligenz verbessert wird.

8. Verfahren nach Anspruch 6 oder 7, **dadurch gekennzeichnet, dass** der Alarm akustisch ausgegeben wird und verdeutlicht, dass ein Countdown für eine vollständige oder teilweise
automatische Abschaltung des elektrischen Haushaltsgeräts (1) in Gang gesetzt wurde.

9. System nach einem der Ansprüche 1-5, oder Verfahren nach einem der Ansprüche 6 bis 8, **dadurch gekennzeichnet, dass** das elektrische Haushaltsgerät (1) ein Herd, ein Kochfeld, ein Backofen, ein Pizzaofen, ein Dialoggarer undloder ein Dampfgarer ist.

10. System nach einem der Ansprüche 1-5 oder 9, oder Verfahren nach einem der Ansprüche 6 bis 9, **dadurch gekennzeichnet, dass** der Alarm als ein akustisches Warnsignal ausgebildet ist und vermittelt, dass ein Countdown zur vollständigen oder
teilweisen Abschaltung des elektrischen Haushaltsgerätes (1) startet.

## Claims

1. System comprising
- a motion detection sensor device (2) which is designed to emit electromagnetic radiation and/or ultrasound (4) and to receive echo signals (5) of the electromagnetic radiation and/or ultrasound (4),
- an electrical domestic appliance (1); and
- a control device (3) which is configured and designed to detect a movement pattern of a person (6) located in a room in which the electrical domestic appliance (1) is positioned, on the basis of the echo signals (5) reflected by the person (6), and is configured and designed to interpret the detected movement pattern in order to determine whether an escape speed (v) of the person (6) from the room is present, and upon determining the escape speed (v),
- to completely switch off the electrical domestic appliance (1) automatically, or
- to partially switch off the electrical domestic appliance automatically, as a result of which a heating device of the domestic appliance (1) is switched off,
and optionally to issue an alarm.

2. System according to claim 1, wherein the electrical domestic appliance (1) comprises the motion detection sensor device (2) and the control device (3).

3. System according to either claim 1 or claim 2, wherein the motion detection sensor device (2) detects a speed of movement and a direction of movement of the person (6) and/or a distance of the person to the electrical domestic appliance (1) as parameters, and includes said parameters in the detection of the movement pattern by means of the control device (3) of the person (6).

4. System according to any of claims 1 to 3, wherein the motion detection sensor device (2) is designed to emit radar waves as electromagnetic waves (4) and to receive the echo signals (5) thereof.

5. System according to any of claims 1 to 4, wherein the control device (3) is designed to have an analysis module which uses the functionality of artificial intelligence to interpret the detected movement pattern.

6. Method for increasing a safety of an electrical domestic appliance (1), comprising the method steps of:
- controlling that a motion detection sensor device (2) located in the room emits electromagnetic radiation and/or ultrasound (4) when the electrical domestic appliance (1) is activated;
- receiving echo signals (5) of the electromagnetic radiation and/or ultrasound (4);
- recognising a movement pattern of a person (6) located in the room based on the received echo signals (5) and interpreting the recognised movement pattern in order to determine whether an escape speed (v) of the person (6) is present; and
if it is determined that the escape speed (v) is present:
- automatically completely switching off the electrical domestic appliance (1), or
- automatically partially switching off the electrical domestic appliance (1), as a result of which a heating device of the domestic appliance (1) is switched off,
and optionally issuing an alarm.

7. Method according to claim 6, **characterised in that** the recognition and/or the interpretation is improved by means of an artificial intelligence algorithm.

8. Method according to either claim 6 or claim 7, **characterised in that** the alarm is issued acoustically and indicates that a countdown for complete or partial automatic switch-off of the electrical domestic appliance (1) has been initiated.

9. System according to any of claims 1 to 5, or method according to any of claims 6 to 8, **characterised in that** the electrical domestic appliance (1) is a cooker, a hob, an oven, a pizza oven, a dialogue oven and/or a steam cooker.

10. System according to any of claims 1 to 5 or claim 9, or method according to any of claims 6 to 9, **characterised in that** the alarm is designed as an acoustic warning signal and indicates that a countdown to the complete or partial switch-off of the electrical household appliance (1) is starting.

## Revendications

1. Système, présentant
- un dispositif formant capteur de détermination de mouvement (2) qui est configuré pour émettre un rayonnement électromagnétique et/ou des ultrasons (4) et pour recevoir des signaux d'écho (5) du rayonnement électromagnétique et/ou des ultrasons (4),
- un appareil électroménager (1), et
- un dispositif de commande (3) qui est configuré et réalisé pour déterminer un modèle de mouvement d'une personne (6) se trouvant dans une pièce dans laquelle l'appareil électroménager (1) est positionné, à l'aide des signaux d'écho (5) renvoyés par la personne (6), et qui est configuré et réalisé pour interpréter le modèle de mouvement déterminé, afin de constater s'il existe une vitesse de fuite (v) de la personne (6) hors de la pièce, et, en cas de constatation de la vitesse de fuite (v), pour
- désactiver complètement et automatiquement l'appareil électroménager (1), ou
- désactiver partiellement et automatiquement l'appareil électroménager, dans lequel un dispositif de chauffage de l'appareil électroménager (1) est désactivé,
et, éventuellement, émettre une alarme.

2. Système selon la revendication 1, dans lequel l'appareil électroménager (1) présente le dispositif formant capteur de détermination de mouvement (2) et le dispositif de commande (3).

3. Système selon la revendication 1 ou 2, dans lequel le dispositif formant capteur de détermination de mouvement (2) définit comme paramètres une vitesse de mouvement et une direction de mouvement de la personne (6) et/ou une distance entre la personne et l'appareil électroménager (1) et intègre ces paramètres lors de la détermination du modèle de mouvement par le dispositif de commande (3) de la personne (6).

4. Système selon l'une des revendications 1 à 3, dans lequel le dispositif formant capteur de détermination de mouvement (2) est configuré pour émettre des ondes radar en tant qu'ondes électromagnétiques (4) et pour recevoir leurs signaux d'écho (5).

5. Système selon l'une des revendications 1 à 4, dans lequel le dispositif de commande (3) est configuré avec un module d'analyse qui utilise la fonctionnalité d'intelligence artificielle pour interpréter le modèle de mouvement déterminé.

6. Procédé permettant d'augmenter la sécurité d'un appareil électroménager (1), présentant les étapes de procédé consistant à :
- commander le fait qu'un dispositif formant capteur de détermination de mouvement (2) se trouvant dans la pièce émette un rayonnement électromagnétique et/ou des ultrasons (4) lorsque l'appareil électroménager (1) est activé ;
- recevoir des signaux d'écho (5) du rayonnement électromagnétique et/ou des ultrasons (4) ;
- détecter un modèle de mouvement d'une personne (6) se trouvant dans la pièce à l'aide des signaux d'écho (5) reçus et interpréter le modèle de mouvement détecté afin de constater s'il existe une vitesse de fuite (v) de la personne (6) ; et lorsqu'il est constaté que la vitesse de fuite (v) existe :
- désactiver complètement et automatiquement l'appareil électroménager (1), ou
- désactiver partiellement et automatiquement l'appareil électroménager (1), dans lequel un dispositif de chauffage de l'appareil électroménager (1) est désactivé,
et, éventuellement, émettre une alarme.

7. Procédé selon la revendication 6, **caractérisé en ce que** la détection et/ou l'interprétation sont améliorées par un algorithme d'intelligence artificielle.

8. Procédé selon la revendication 6 ou 7, **caractérisé en ce que** l'alarme est émise de manière acoustique et indique qu'un compte à rebours pour une désactivation automatique complète ou partielle de l'appareil électroménager (1) a été déclenché.

9. Système selon l'une des revendications 1 à 5, ou procédé selon l'une des revendications 6 à 8, **caractérisé en ce que** l'appareil électroménager (1) est une cuisinière, une plaque de cuisson, un four, un four à pizza, un four de type Dialog et/ou un four à vapeur.

10. Système selon l'une des revendications 1 à 5 ou 9, ou procédé selon l'une des revendications 6 à 9, **caractérisé en ce que** l'alarme est conçue en tant que signal d'avertissement acoustique et communique le fait qu'un compte à rebours pour la désactivation complète ou partielle de l'appareil électroménager (1) démarre.
